# EUROPÄISCHE PATENTANMELDUNG

(11) **EP 0 515 846 A1**
(43) Veröffentlichungstag der Anmeldung: **02.12.1992**
(21) Anmeldenummer: 92107154.4
(22) Anmeldetag: 27.04.1992
(51) Int. Cl.: A41D 25/02

(54) **Krawatte mit einem vorgefertigten Knoten**

(30) Priorität: 02.05.1991 DE 9105456 U
(71) Anmelder: Thömmes, Franz, D-55481 Dillendorf (DE)
(72) Erfinder: Thömmes, Franz, D-55481 Dillendorf (DE)
(74) Vertreter: Schönherr, Wolfgang (DE)

(57) **Zusammenfassung**

Zur Gewährleistung eines sicheren und festen Sitzes einer Krawatte (1) mit einem vorgefertigten Knoten (2) wird vorgeschlagen, im Innern des Knotens eine Führungshülse (4) zum Durchstecken des freien Endes (8) des Halsabschnittes (3) der Krawatte anzuordnen.

## Beschreibung

Die Erfindung betrifft eine Krawatte mit einem vorgefertigten Knoten.

Es sind Krawatten mit vorgefertigtem Knoten bekannt. Die Erfahrung hat jedoch gezeigt, daß derartige Krawatten schlecht sitzen, sich während des Tragens Lockern und nur ungenügend befestigt werden können.

Die Aufgabe der Erfindung besteht daher darin, eine Krawatte der eingangs genannten Art vorzuschlagen, die einen sicheren und festen Sitz gewährleistet und außerdem einfach handhabbar ist.

Diese Aufgabe wird dadurch gelöst, daß im Inneren des Knotens eine Führungshülse zum Durchstecken des freien Endes des Halsabschnittes der Krawatte angeordnet ist.

Vorteilhaft ist die Eintrittsöffnung der Führungshülse im Knoten dem Austritt des Halsabschnittes der Krawatte spiegelbildlich zur Symmetrieebene des Knotens gegenüberliegend angeordnet. Die Austrittsöffnung der Führungshülse ist vorzugsweise an der Unterseite und Rückseite des Knotens liegend angeordnet.

Die Führungshülse weist vorzugsweise einen derartigen Innendurchmesser auf, daß der durchgesteckte Halsabschnitt der Krawatte reibschlüssig in der Führungshülse gehalten ist. Vorzugsweise besteht die Führungshülse aus einem textilen Stoff, einem elastischen Kunststoff od.dgl. Die Oberfläche der Innenwandungen der Führungshülse sind vorteilhaft rauh ausgebildet.

Vorteilhaft ist die Führungshülse von ihrer Eintrittsöffnung gekrümmt verlaufend ausgebildet.

Vorzugsweise ist im Inneren des freien Endes des Halsabschnittes der Krawatte ein Führungsstab od.dgl. angeordnet. Der Führungsstab ist vorzugsweise länger als die Führungshülse. Der Führungsstab ist vorteilhaft elastisch ausgebildet.

Die Erfindung ist in der Zeichnung beispielhaft dargestellt. Eine Krawatte 1 hat einen etwa dreieckförmigen vorgefertigten Knoten 2 und einen Halsabschnitt 3 zur Befestigung der Krawatte am Hals des Krawattenträgers.

Wie die Zeichnung zeigt, ist im Inneren des Knotens 2 eine Führungshülse 4 mit einer Eintrittsöffnung 5 und einer Austrittsöffnung 6 angeordnet. Der Knoten 2 ist in bekannter Weise etwa dreieckförmig ausgebildet, wobei in bekannter Weise der Eintritt und der Austritt für den Halsabschnitt 3 spiegelsymmetrisch zu der mit 7 bezeichneten Symmetrieebene des Knotens vorgesehen ist. Somit ergibt sich, daß die Eintrittsöffnung 5 der Führungshülse 4 im Knoten 2 dem Austritt des Halsabschnittes 3 spiegelbildlich zu der mit 7 bezeichneten Symmetrieebene des Knotens gegenüberliegend angeordnet ist. Die Austrittsöffnung 6 der Führungshülse 4 ist an der Unterseite und Rückseite des Knotens 2 liegend angeordnet.

Wie die Zeichnung weiterhin zeigt, ist die Führungshülse 4 von ihrer Eintrittsöffnung 5 zu ihrer Austrittsöffnung 6 derart gekrümmt verlaufend ausgebildet, daß die Eintrittsrichtung des freien Endes 8 des Halsabschnittes 3 etwa in Umfangsrichtung des Halsabschnittes liegt, so daß ein guter Sitz gewährleistet ist. Die Austrittsrichtung an der Austrittsöffnung 6 ist durch die Krümmung der Führungshülse 4 in längsrichtung der Krawatte 1 verlaufend, so daß das durchgesteckte freie Ende 8 des Halsabschnittes 3 unter der Krawatte 1 liegt.

Die Führungshülse 4 weist einen derartigen Innendurchmesser auf, daß der durchgesteckte Halsabschnitt 3 in der Führungshülse 4 zusammengepreßt wird und so in der Führungshülse reibschlüssig gehalten ist.

Damit das freie Ende 8 des Halsabschnittes 3 leicht in die Führungshülse 4 einführbar ist, ist im Inneren des freien Endes 8 ein Führungsstab 9 angeordnet, der eine größere länge als die Führungshülse 4 aufweist. Der Führungsstab 9 ist elastisch ausgebildet, so daß er leicht durch die gekrümmte Führungshülse durchgeschoben werden kann.

Die Führungshülse 4 kann aus einem textilen Stoff oder einem elastischen Kunststoff od.dgl. bestehen. Die Oberfläche der Innenwandung der Führungshülse 4 kann rauh sein, so daß die Reibungskraft erhöht ist.

## Patentansprüche

1. Krawatte mit einem vorgefertigten Knoten, dadurch gekennzeichnet, daß im Inneren des Knotens (2) eine Führungshülse (4) zum Durchstecken des freien Endes (8) des Halsabschnittes (3) der Krawatte angeordnet ist.

2. Krawatte nach Anspruch 1, dadurch gekennzeichnet, daß die Eintrittsöffnung (5) der Führungshülse (4) im Knoten (2) dem Austritt des Halsabschnittes (3) der Krawatte (1) spiegelbildlich zur Symmetrieebene (7) des Knotens (2) gegenüberliegend angeordnet ist.

3. Krawatte nach Anspruch 1 oder 2, dadurch gekennzeichnet, daß die Austrittsöffnung (6) der Führungshülse (4) an der Unterseite und Rückseite des Knotens (2) liegend angeordnet ist.

4. Krawatte nach einem der Ansprüche 1 bis 3, dadurch gekennzeichnet, daß die Führungshülse (4) einen derartigen Innendurchmesser aufweist, daß der durchgesteckte Halsabschnitt (3) der Krawatte (1) reibschlüssig in der Führungshülse gehalten ist.

5. Krawatte nach einem der Ansprüche 1 bis 4, dadurch gekennzeichnet, daß die Führungshülse (4) aus einem textilen Stoff, einem elastischen Kunststoff od.dgl. besteht.

6. Krawatte nach einem der Ansprüche 1 bis 5, dadurch gekennzeichnet, daß die Führungshülse (4) von ihrer Eintrittsöffnung (5) zu ihrer Austrittsöffnung (6) gekrümmt verlaufend ausgebildet ist.

7. Krawatte nach einem der Ansprüche 1 bis 6, dadurch gekennzeichnet, daß die Oberfläche der Innenwandung der Führungshülse (4) rauh ausgebildet ist.

8. Krawatte nach einem der Ansprüche 1 bis 7, dadurch gekennzeichnet, daß im Inneren des freien Endes (8) des Halsabschnittes (3) der Krawatte (1) ein Führungsstab (9) angeordnet ist.

9. Krawatte nach Anspruch 8, dadurch gekennzeichnet, daß der Führungsstab (9) länger als die Führungshülse (4) ausgebildet ist.

10. Krawatte nach Anspruch 7 oder 8, dadurch gekennzeichnet, daß der Führungsstab (9) elastisch ausgebildet ist.
